# EUROPÄISCHE PATENTANMELDUNG

(11) **EP 0 043 058 A1**
(43) Veröffentlichungstag der Anmeldung: **06.01.1982**
(21) Anmeldenummer: 81104755.4
(22) Anmeldetag: 20.06.1981
(51) Int. Cl.: H01H 29/22

(54) **Quecksilber-Elektrodenschalter**

(30) Priorität: 26.06.1980 DE 8016981 U
(71) Anmelder: W. Günther GmbH, D-90431 Nürnberg (DE)
(72) Erfinder: Becker, Otto, D-8500 Nürnberg 60 (DE)
(74) Vertreter: Tergau, Enno, Dipl.-Ing.

(57) **Zusammenfassung**

Es wird ein Quecksilber-Elektrodenschalter beschrieben, dessen Funktion von der Einbaulage des Schalters weitgehend unabhängig ist. Der Schalter besteht aus einem allseitig geschlossenen ohrförmigem Glasgehäuse in das wenigstens ein Elektrodenpaar einseitig eingeschmolzen ist. Um eine Vergrößerung des Schaltwinkels zu erreichen weist das Glasgehäuse zwei Einkerbungen (7;8) auf, die unter Freilassung eines Durchtrittsspaltes (9) für das Schaltquecksilber einander gegenüberliegend im Glasgehäuse angeordnet sind. Die Einkerbungen haben eine im Aufriss ovale Form, deren kleiner Durchmesser bis an den nicht verjüngten Rand des Glasgehäuses reicht. Räumlich betrachtet haben die Einkerbungen die Form einer Wanne, deren Schrägflächen jeweils die gleiche Steigung aufweisen.

## Beschreibung

Die Neuerung betrifft einen Quecksilber-Elektrodenschalter mit einem rohrförmigen, allseitig geschlossenen Glasgehäuse, in das wenigstens ein Elektrodenpaar endseitig eingeschmolzen ist und dessen Glasgehäuse mit Abstand von den inseitig liegenden Enden der Elektroden eingekerbt ist.

Quecksilber-Elektrodenschalter dieser Art sind bereits bekannt. Sie sind, allerdings ohne Einkerbung, in der deutschen Patentschrift 21 36 428 beschrieben. Solche Quecksilber-Elektrodenschalter dienen zum Schalten elektrischer Ströme, wobei der Schaltvorgang durch eine Kippbewegung des Schalters ausgelöst wird. Wird der Schalter so gekippt, daß der im Innern des Glasgehäuses vorhandene Quecksilbertropfen die beiden Elektroden berührt, so ist der Stromkreis geschlossen. Wird der Schalter so gekippt, daß der Quecksilbertropfen von den Elektroden fortfließt und sich dabei an einer anderen Stelle, beispielsweise dem entgegengesetzten Ende des Glasgehäuses sammelt, so ist der Stromkreis geöffnet.

Im Hinblick auf die große Beweglichkeit des Quecksilbers sind zur Durchführung des Schaltvorganges nur geringe, von der Horizontallage abweichende Kippwinkel erforderlich. Der in Winkelgraden gemessene Lageunterschied des Schalters der zum Einschalten einerseits und zum Ausschalten andererseits führt, wird als die Schalthysterese zwischen Ein- und Ausschalten bezeichnet. Er beträgt bei üblichen ungekerbten Quecksilber-Elektrodenschaltern nur wenige Winkelgrade.

In manchen Fällen ist die Vergrößerung der Schalthysterese erwünscht. Für solche Fälle ist es bekannt, das Glasgehäuse mit Abstand von den inseitig liegenden Enden der Elektroden einzukerben. Der Schalter muß dann so eingebaut werden, daß seine Einkerbung nach unten zu liegen kommt. Der Schaltwinkel wird durch die Einkerbung beträchtich vergrößert, da der Quecksilbertropfen, um von dem einen elektrodenfreien Ende des Schalters an das andere, die Elektroden aufweisende Ende zu gelangen, über die Einkerbung hinweglaufen muß. Entsprechend groß ist auch der entgegengesetzte Kippwinkel, den der Schalter einnehmen muß, wenn der Quecksilbertropfen von den inseitig liegenden Enden der Elektroden abfließen und der Stromkreis somit geöffnet werden soll.

Die vorbekannten, gekerbten Quecksilber-Elektrodenschalter haben den Nachteil, daß ihre Gehäuseeinkerbung nur wirksam werden kann, wenn der Schalter in einer bestimmten Lage eingebaut wird. Dies ist beim Einbau der Schalter in Schaltgeräte nicht immer zu erreichen, so daß Ausschüße unvermeidbar sind. Aber selbst dann, wenn der Schalter in der richtigen Lage eingebaut wird, kann das mit ihm bestückte Gerät nicht einwandfrei funktionieren, wenn das Gerät selbst in einer anderen als der vom Konstrukteur beabsichtigten Lage verwendet wird.

Um lageunabhängige, gekerbte Quecksilber-Elektrodenschalter zu schaffen, ist es bekannt, das Glasgehäuse des Schalters mit einer den gesamten Umfang umfassenden Einkerbung, also einer Einschnürung, auszurüsten. Derartige Quecksilber-Elektrodenschalter haben sich nicht bewährt, da es immer wieder vorkommt, daß der Quecksilbertropfen in der verengten Stelle des Glasgehäuses hängen bleibt. Dieser Nachteil tritt insbesondere dann häufig ein, wenn der Schalter mit Schutzgas gefüllt ist. Allseitig verengte Quecksilber-Elektrodenschalter werden deshalb vorzugsweise als Vakuum-Schalter ausgeführt. Aber auch bei derartigen verjüngten Vakuumschaltern kann das Hängenbleiben des Quecksilbertropfens in der verjüngten Stelle nicht mit Sicherheit ausgeschlossen werden.

Der Neuerung liegt die Aufgabe zugrunde, einen Quecksilber- Elektrodenschalter der im Oberbegriff angegebenen Art vorzuschlagen, der weitgehend lageunabhängig verwendet werden kann und dessen Funktionsfähigkeit zumindest in zwei verschiedenen Lagen gewährleistet ist.

Zur Lösung dieser Aufgabe wird vorgeschlagen, daß zwei Einkerbungen unter Freilassung eines Durchtrittsspaltes einander gegenüberliegend im Glasgehäuse angeordnet sind. Die Einkerbungen sollen dabei vorzugsweise eine im Aufriß ovale Form haben, deren kleiner Durchmesser bis an den nicht verjüngten Rand des Glasgehäuses reicht. Die Einkerbungen haben dabei - perspektivisch gesehen - die Form einer Wanne und es wird vorgeschlagen, daß die Schrägflächen der Wanne jeweils gleiche Steigung aufweisen.

Der neuerungsgemäße Quecksilber-Elektrodenschalter kann - wie bei Schaltern dieser Art bekannt - als einfacher Ein-Aus-Schälter ausgeführt werden. Er weist in diesem Fall an einem Gehäuseende zwei nebeneinanderliegende Elektroden, also ein Elektrodenpaar auf. Es ist aber auch möglich, den Schalter als Umschalter auszubilden, wobei auch das andere Gehäuseende mit einem Elektrodenpaar bestückt werden muß.

Der Neuerungsgegenstand wird im Folgenden anhand der beigefügten Zeichnung näher erläutert. Es stellen dar:
Fig. 1 den vorgeschlagenen Quecksilber-Elektrodenschalter in Seitenansicht;
Fig. 2 den vorgeschlagenen Quecksilber-Elektrodenschalter in perspektivischer Ansicht;
Fig. 3 den vorgeschlagenen Quecksilber-Elektrodenschalter im Aufriß.

Der in der Zeichnung dargestellte Schalter ist als Ganzes mit 1 bezeichnet. Er besteht aus einem rohrförmigen Glasgehäuse 2, dessen Enden 3 und 4 jeweils durch Zuschmelzen verschlossen sind. Beim dargestellten Ausführungsbeispiel, einem Ein-Aus-Schalter, ist in das Ende 4 ein Elektrodenpaar 5 und 5' eingeschmolzen. Die Elektroden bestehen in bekannter Weise aus einer Glaseinschmelzlegierung und sie weisen an ihren inseitig gelegenen Enden querabstehende Kontaktstücke 6; 6' auf.

Der neuerungsgemäß vorgeschlagene Quecksilber-Elekrodenschalter weist zwei Einkerbungen 7 und 8 auf, die unter Freilassung eines Durchtrittspaltes 9 einander gegenüberliegend im Glasgehäuse 2 angeordnet sind.

Fig. 3 läßt erkennen, daß die Einkerbung 7 (und auch . die in dieser Figur nicht erkennbare Einkerbung 8 ) eine im Aufriß ovale Form haben, deren kleiner Durchmesser 10 bis an den nicht verjüngten Rand 11 des Glasgehäuses 2 reicht. Es entsteht auf diese Weise ein breitgeformter Durchtrittsspalt 9, durch den der Quecksilbertropfen 12 leicht fließen kann. Ein Festhängen des Tropfens in diesem Spalt ist wegen der beträchtlichen Spaltbreite nicht zu befürchten.

Fig. 2 läßt erkennen, daß die Einkerbungen 7;8 in der perspektivischen Darstellung die Form einer Wanne haben, deren Schrägflächen (siehe hierzu Fig. 1) 13,14,-15 und 16 gleiche Steigung aufweisen. Durch diese Maßnahme ist sichergestellt, daß der Kippwinkel, gemessen als Abweichung von der Horizontallage für die Durchführung jedes Schaltvorganges gleich groß ist. Der Wert der jeweiligen Steigung bestimmt naturgemäß den absoluten Betrag des Kippwinkels und damit auch den Betrag der Schalthysterese.

## Patentansprüche

1.) Quecksilber-Elektrodenschalter mit einem rohrförmigen, allseitig geschlossenen Glasgehäuse, in das wenigstens ein Elektrodenpaar endseitig eingeschmolzen ist und dessen Glasgehäuse mit Abstand von den inseitig liegenden Enden der Elektroden eingekerbt ist,
dadurch gekennzeichnet,
daß zwei Einkerbungen (7;8) unter Freilassung eines Durchtrittsspaltes (9) einander gegenüberliegend im Glasgehäuse (2) angeordnet sind.

2.) Quecksilber-Elektrodenschalter nach Anspruch 1, dadurch gekennzeichnet,
daß die Einkerbungen (7;8) eine im Aufriß ovale Form haben, deren kleiner Durchmesser (10) bis an den nicht verjüngten Rand (11) des Glasgehäuses (2) reicht.

3.) Quecksilber-Elektrodenschalter nach Anspruch 1 oder 2,
dadurch gekennzeichnet,
daß die Einkerbungen (7;8) die Form einer Wanne haben, deren Schrägflächen (13;14;15;16) die gleiche Steigung aufweisen.
